# EUROPÄISCHE PATENTSCHRIFT

(11) **EP 0 025 193 B1**
(45) Veröffentlichungstag und Bekanntmachung des Hinweises auf die Patenterteilung: **25.05.1983**
(21) Anmeldenummer: 80105127.7
(22) Anmeldetag: 28.08.1980
(51) Int. Cl.: G08G 1/09, G08G 1/00

(54) **Leitsystem für den Individualverkehr und Verfahren zur Übertragung von Leitinformationen**
Guidance system for individual traffic and method of conveying guiding information
Système de guidage pour le trafic individuel et méthode pour la transmission d'informations de guidage

(30) Priorität: 06.09.1979 DE 2936062
(43) Veröffentlichungstag der Anmeldung: 18.03.1981
(73) Patentinhaber: SIEMENS AKTIENGESELLSCHAFT, 80333 München (DE)
(72) Erfinder: von Tomkewitsch, Romuald, Dipl.-Ing., D-8026 Ebenhausen (DE)

## Beschreibung

Die Erfindung bezieht sich auf ein Leitsystem für den Individualverkehr und ein Verfahren zur Übertragung von Leitinformationen in einem Straßennetz mit an den Straßen angeordneten ortsfesten Leitbaken, welche Leitinformationen zur Erreichung der von ihrem Standort aus wählbaren Fahrtziele zyklisch an alle passierenden mit einem entsprechenden Empfänger ausgestatteten Fahrzeuge übermitteln, wobei in den einzelnen Fahrzeugen jeweils ein bestimmtes Fahrtziel mittels eines Eingabegerätes wählbar und aus der Gesamtheit der von einer Leitbake übermittelten Leitinformationen mittels einer Vergleichseinrichtung die dem gewählten Fahrtziel zugeordneten Leitinformationen auswählbar sind.

Ein solches Leitsystem und ein dementsprechendes Verfahren zur Informationsübertragung sind bereits bekannt (DE-A-1 951 992). Dieses Verfahren hat gegenüber anderen bekannten Systemen den Vorteil, daß entlang der Fahrtstrecken lediglich ortsfeste Sendeeinrichtungen und in den Fahrzeugen lediglich Empfangseinrichtungen erforderlich sind. Das bekannte Verfahren hat allerdings noch den Nachteil, daß es für die Zuordnung des im Fahrzeug gewählten Fahrtzieles zu einer bestimmten Leitinformation aus der Gesamtheit der übertragenen Informationen verhältnismäßig aufwendige Geräte und Prozeduren erfordert. Dies liegt daran, daß die Fahrtziele nach einer absoluten Codierung ausgewählt und daß die zu jedem Fahrtziel gehörenden Leitinformationen ebenfalls in dieser absoluten Codierung übertragen werden müssen. Will man bei dem Zielführungssystem eine sehr genaue Zielangabe vorsehen, so muß bei dieser absoluten Codierung für entsprechend viele Fahrtziele jeweils eine eigene Information übertragen werden.

Aufgabe der Erfindung ist es, bei einem Leitsystem und einem Verfahren der eingangs erwähnten Art die Informationsübertragung und die Auswahl der Zielinformationen im einzelnen Fahrzeug so zu vereinfachen, daß bei möglichst feiner Zielunterteilung von jeder Leitbake die Übertragung einer möglichst geringen Informationsmenge ausreicht, um den Fahrer für seinen speziellen Zielwunsch umfassend zu informieren.

Erfindungsgemäß wird diese Aufgabe dadurch gelöst, daß die Leitinformationen von jeder Leitbake nach Selektionsfeldern geordnet aussendbar sind, wobei jedes Selektionsfeld einen bestimmten Bereich eines Selektionsnetzes darstellt, im Mittelpunkt welches Selektionsnetzes die betreffende Leitbake liegt und wobei die Größe der einzelnen Selektionsfelder mit wachsender Entfernung vom Mittelpunkt exponentiell zunimmt, daß das im Fahrzeug nach Festwertkoordianten eingegebene wählbare Fahrtziel ebenfalls einem bestimmten Selektionsfeld eines in Größe und Aufbau mit dem Selektionsnetz der Leitbaken übereinstimmenden Selektionsnetzes zugeordnet ist, wobei der Mittelpunkt des Fahrzeug-Selektionsnetzes jeweils der aktuelle Standort des Fahrzeuges ist, und daß beim Passieren einer Leitbake die Vergleichseinrichtung die Leitinformationen entsprechend dem in diesem Augenblick sowohl im Fahrzeug-Selektionsnetz als auch im Leitbaken-Selektionsnetz übereinstimmenden Selektionsfeld auswählt.

Die Erfindung geht von der Erkenntnis aus, daß für die Fahrtziele im Nahbereich einer Leitbake eine differenziertere Zielführung erforderlich ist als bei Fahrtzielen im Fernbereich. Dementsprechend ist das als Ordnungsschema für die Übertragung und Auswahl der Leitempfehlungen dienende Selektionsnetz nicht auf eine absolute Codierung gestützt, sondern diesen Selektionsnetz ist immer konzentrisch zur jeweiligen Leitbake ausgebildet. Um dieses Zentrum herum sind als Maschen des Netzes die einzelnen Selektionsfelder angeordnet, wobei deren Seitenlängen von Ring zu Ring nach außen exponentiell wachsen.

Mit dem Selektionsnetz als Ordnungsschema ist eine differenzierte Zielführung möglich. In der näheren Umgebung einer Leitbake, die man als Ortsbereich bezeichnen könnte, sind die Maschen bzw. Selektionsfelder des Selektionsnetzes relativ eng. Im Fernbereich werden die Selektionsfelder mit zunehmender Entfernung immer größer, so daß einerseits alle möglichen Reiseziele in einem größeren Gebiet, beispielsweise in Mitteleuropa, in eine relativ kleine Zahl von Selektionsfeldern eingeordnet werden können und andererseits eine genügende Unterscheidung der Reiseziele zur gleichmäßigen Veteilung der Verkehrsflüsse auf das ganze Straßennetz möglich ist. Durch die relativ kleine Zahl von Selektionsfeldern wird die Informationsmenge, die von der Leitbake ausgesendet werden muß, gegenüber bekannten Systemen stark reduziert.

Rechnerisch wird das Selektionsnetz mit dem Fahrzeug von Leitbake zu Leitbake geführt, so daß sich das einzelne Fahrzeug ständig im Zentrum dieses Netzes befindet. Das kann etwa dadurch geschehen, daß ein Mikroprozessor im Fahrzeug an jeder Leitbake die relativen Zielkoordinaten gegenüber den Bakenkoordinaten berechnet und dementsprechend das gewählte Fahrtziel einem bestimmten Selektionsfeld zugeordnet. Aus der Gesamtheit der übertragenen Leitinformationen werden dann die Informationen ausgewählt, die dieses Selektionsfeld betreffen. Für das Fahrzeuggerät genügt also ein einfacher Festwertspeicher mit den Grenzkoordinaten der einzelnen Selektionsfelder. Er kann dann mit einem relativ einfachen Suchprogramm an jeder Leitbake berechnen, in welches Selektionsfeld sein individuelles Reiseziel jeweils einzuordnen ist.

Das Selektionsfeld selbst kann beispielsweise nach dem kartesischen Koordinatensystem aufgebaut sein, so daß die einzelnen Selektionsfelder rechteckige Form besitzen. In einer anderen zweckmäßigen Ausführungsform kann auch ein mit Polarkoordinaten beschriebenes Selektionsnetz Verwendung finden. Ein solches Netz trägt evtl. dem Wunsch der Verkehrsteilnehmer mehr Rechnung, auf einem möglichst direkten Strahl zum Reiseziel zu gelangen.

Die Auswahl des Fahrtzieles im Fahrzeug kann in an sich bekannter Weise durch Eingabe der Zielkoordinaten aus einem absoluten Koordinatensystem geschehen. Die Umrechnung in das Selektionsnetz erfolgt dann, wie bereits beschrieben, entsprechend dem jeweiligen Standort. Für häufig angefahrene Ziele, beispielsweise für den Wohnort, die Arbeitsstelle oder dergleichen, können im Fahrzeuggerät Zielregister vorgesehen werden. Solche gespeicherten Fahrtziele können dann durch Drücken von einer oder zwei Tasten gewählt werden.

Die Übertragung der Leitempfehlungen von den Leitbaken zum einzelnen Fahrzeug erfolgt mit Leitbaken-Telegrammen, die zyklisch ständig ausgesendet werden. Diese Telegramme enthalten die Leitempfehlungen nach Blöcken entsprechend dem Selektionsnetz geordnet. Bei der Datenübertragungs-Prozedur muß sichergestellt werden, daß das Fahrzeuggerät das Telegramm der Leitempfehlungen auch richtig interpretiert, wenn das betreffende Fahrzeug zu irgendeinem Zeitpunkt in den Sendebereich einer Leitbake einfährt. Da die Selektionsfelder in Ringen um den Mittelpunkt angeordnet sind, ist es zweckmäßig, die Leitinformationen jeweils für einen Ring in einem geschlossenen Block zu übertragen und jeden dieser Blöcke durch ein Synchronisierzeichen einzuleiten und durch ein Sicherungsbyte abzuschließen. Je nach der Zahl der Ringe des Selektionsnetzes enthält also dann das Leitbakentelegramm eine entsprechende Zahl von Informationsblöcken. Zeitverluste durch Rastfehler sind bei dieser Codierungsart relativ gering. Denn ein Fahrzeug kann beispielsweise einen beliebigen Block als ersten aufnehmen, wobei dann der im Zyklus vorangehende Block als letzter aufgenommen wird.

Entsprechend dem unterschiedlichen Anfall von Leitinformationen können auch die einzelnen Telegrammblöcke unterschiedliche Länge aufweisen.

Die Erfindung wird nachfolgend anhand der Zeichnungen näher erläutert. Es zeigt
Fig. 1 die Übertragung von Leitinformationen von einer ortsfesten Leitbake zu einem Fahrzeug in schematischer Darstellung,
Fig. 2 ein Blockschaltbild für die Auswahleinrichtung für die Leitinformationen in einem Fahrzeug,
Fig. 3 ein Selektionsnetz für die Einordnung von Reisezielen mit kartesischen Koordinaten,
Fig. 4 ein Selektionsnetz für die Einordnung von Reisezielen mit Polarkoordinaten,
Fig. 5 die Darstellung einer Leitempfehlung als Kette von Leitvektoren,
Fig. 6 ein mögliches Anzeigegerät im Fahrzeug für die empfohlene Fahrtrichtung,
Fig. 7 den Aufbau eines Leitbakentelegramms,
Fig. 8 bis 11 Beispiele für die Codierung von Leitempfehlungen.

Im Beispiel der Fig. 1 ist die mögliche Anordnung der ortsfesten Geräte einerseits und der Fahrzeuggeräte andererseits dargestellt. Ein Fahrzeug FZ, das sich entlang einer Straße STR bewegt, erhält seine Leitinformationen von einem ortsfesten Sender SE in der Leitbake BK. Im dargestellten Beispiel ist die Leitbake BK ein Signalgebergehäuse, in welchem der Sender SE zusätzlich zu den üblichen Leuchtfeldern LF angeordnet ist. Damit können für die Übertragung der Leitempfehlungen vorhandene Geräte und Masten mitbenutzt werden. Beispielsweise können auch zur Leitbake gehörende Speicher und Meßeinrichtungen im Gehäuse eines Signalsteuergerätes STG untergebracht sein.

Die Leitbake enthält zweckmäßigerweise einen Mikrowellen- oder Infrarotsender, der die Leitinformationen zum Fahrzeug FZ, und zwar zu jedem passierenden Fahrzeug FZ, überträgt. Zu diesem Zweck enthält das Fahrzeug FZ einen Mikrowellen- oder Infrarotempfänger FE, der die Leitinformationen vom Leitbakensender SE aufnimmt und der Auswerteeinrichtung AW im Fahrzeug zuführt. Diese Auswerteeinrichtung AW erhält gleichzeitig Informationen über Betrag und Richtung des jeweils zurückgelegten Weges. Zu diesem Zweck ist ein Wegimpulsgeber WG zur Wegmessung und eine Magnetfeldsonde MS zur Messung der jeweiligen Fahrtrichtung am Fahrzeug angebracht. Ein in der Auswerteeinrichtung AW vorgesehener Mikroprozessor bildet aus den Meßwerten des Wegimpulsgebers und der Magnetfeldsonde inkrementale Wegvektoren und addiert diese laufend. Aufgrund der so bestimmten Fahrzeugposition können die ortsabhängigen Leitinformationen aus einem größeren Block selektiert und zur rechten Zeit angezeigt werden. Zu diesem Zweck sind an die Auswerteeinrichtung AW eine Eingabeeinrichtung EG und eine Ausgabeeinrichtung AG angeschaltet. Über die Eingabeeinrichtung EG wird beispielsweise an einem Tastenfeld das gewählte Fahrtziel eingegeben. In der Auswerteeinrichtung AW werden aus der Summe der übertragenen Leitinformationen die zum gewählten Fahrtziel gehörigen Informationen ausgewählt und am Ausgabegerät AG angezeigt. Zu diesem Zweck werden alle Leitinformationen mit einer zusätzlichen Ortsangabe übertragen, so daß sie unter Berücksichtigung des jeweils zurückgelegten Wegvektors immer genau dann angezeigt werden, wenn ihre Aussage zutrifft und beachtet werden soll.

Die Wirkungsweise der Auswerteeinrichtung im Fahrzeug soll nachfolgend anhand des Blockschaltbildes von Fig. 2 erläutert werden. Das System besitzt eine nicht weiter dargestellte Zentrale, welche Verkehrsinformationen aus dem gesamten erfaßbaren Gebiet erhält und daraus Leitinformationen für die einzelnen in Frage kommenden Zielwünsche erarbeitet. Für jeden Ausgangsort, d. h. für jeden Standort einer Leitbake gibt es ein bestimmtes Bündel von Zielwünschen und entsprechend zugehörige Leitinformationen. Dieses Bündel von Leitinformationen wird an die betreffenden Leitbaken BK (Fig. 1) übermittelt. Zusätzlich können in jeder Bake weitere Informationen gespeichert sein, beispielsweise vom Verkehrsgeschehen unabhängige Weginformationen, Geschwindigkeitsvorschriften und Verkehrszeichen und dergleichen, festgespeichert sein.

Die Leitinformationen werden in Form von Leittelegrammen zyklisch vom Sender SE der jeweiligen Bake ausgestrahlt und von den einzelnen Fahrzeugen über deren Fahrzeugempfänger FE empfangen. Die einzelnen Leittelegramme enthalten zunächst jeweils eine Angabe über den genauen Standort der Bake, also die Bakenkoordinaten xε und yₑ. Diese Bakenkoordinaten dienen dazu, um in der Auswerteeinrichtung AW des Fahrzeugs die eingegebenen Zielkoordinaten x_{z}, y_{z} mit den Leitinformationen zu koordinieren. Außerdem kann mit den Bakenkoordinaten die Koppelnavigationseinrichtung mit dem Wegimpulsgeber WG und der Magnetfeldsonde MS korrigiert werden; im vorliegenden Beispiel ist es zweckmäßig, beim Passieren einer Leitbake die Koppelnavigation jeweils vom Nullpunkt neu beginnen zu lassen.

Wie erwähnt, werden über das Eingabegerät EG die Koordinaten x_{z}, y_{z} des gewählten Fahrtzieles eingegeben. Hierzu wird zweckmäßigerweise eine absolute Codierung nach Planquadraten vorgenommen. Zweckmäßig dürften dabei Planquadrate von 100 m x 100 m sein, um auch in Städten eine wirksame Zielführung zu ermöglichen. Bei der Konzipierung eines Verkehrsleitsystems für den mitteleuropäischen Raum muß man also hierzu ein einheitliches Koordiantennetz mit einer Ausdehnung von ca. 3000 km x 3000 km und kleinsten Zielfeldern von 100 m x 100 m zugrunde legen. Aus einer Karte mit derartigen Planquadraten kann das gewählte Ziel ausgesucht und in Form zweier fünfstelliger Zahlen für die x- und y-Koordinaten eingegeben werden. Für häufig angefahrene Ziele, wie Wohnort, Arbeitsstelle und ähnliches, können im Eingabegerät Zielregister vorgesehen werden. In diesem Fall reduziert sich die Zieleingabe auf das Drücken von einer oder zwei Tasten.

Die eingegebenen Zielkoordinaten x_{z}, y_{z} werden im Eingabegerät EG in üblicher Weise gespeichert und beim Passieren einer Leitbake jeweils mit den Bakenkoordinaten x_{B}, y_{B} verglichen. Im Subtrahierer SUB werden daraus durch Differenzbildung jeweils die relativen Zielkoordinaten x, y gebildet:
x=x_{z}―x_{B}
y=y_{z}―y_{B}.

Von jeder Bake werden die Leitinformationen nach einem relativen Koordinatensystems übertragen, wobei die Leitbake den Mittelpunkt dieses Koordinatensystems bildet. Nach diesen gleichen relativen Koordinaten können nun im Fahrzeug die dem gewählten Ziel zugehörigen Leitinformationen ausgewählt werden.

Die volle Genauigkeit der Zielcodierung wird bei der Selektion relevanter Leitempfehlungen nur benötigt, wenn das Ziel fast erreicht wurde. Bei größeren Entfernungen zum Ziel muß die Auswerteeinrichtung AW im Fahrzeug nur grob die Richtung errechnen können, um relevante Leitempfehlungen selektieren zu können. Deshalb wird zur Selektion ein Selektionsnetz aus einzelnen Selektionsfeldern verwendet, dessen Maschenweite exponentiell mit dem Abstand vom Zentrum wächst. Das Schema eines solchen Selektionsnetzes ist in Fig. 3 dargestellt. Im Zentrum des Selektionsnetzes befindet sich jeweils die betreffende Leitbake und das gerade passierende sowie die Leitempfehlungen empfangene Fahrzeug. Das Selektionsnetz nach Fig. 3 ist nach kartesischen Koordinaten aufgebaut. Quadratische bzw. rechteckige Selektionsfelder sind konzentrisch in Ringen angeordnet, wobei sich die Maschenweiten von Ring zu Ring verdoppeln. Die Seitenlängen (xᵢ₊₁ -xᵢ; yᵢ₊₁ -yᵢ) dieser Selektionsfelder wachsen also von Ring zu Ring exponentiell. Jeder Ring besteht im Beispiel aus 12 Selektionsfeldern, die fortlaufend nummeriert sind. Die Selektionsfelder des ersten Ringes R1 haben also die Adressen 1 bis 12, die des zweiten Ringes R2 die Adressen 13 bis 24 usw. Gibt man den Selektionsfeldern 2, 5, 8 und 11 des ersten Ringes (um die schraffierte Nullzone) die Kantenlänge 100 m, so überdeckt das Selektionsnetz mit 14 Ringen eine Fläche von 3277 km x 3277 km. Dabei haben also die Selektionsfelder 1 bis 12 des ersten Ringes eine Seitenlänge von 0,1 km, die Selektionsfelder 13 bis 24 des zweiten Ringes die Seitenlänge 0,2 km, die Selektionsfelder 25 bis 36 des dritten Ringes eine Seitenlänge von 0,4 km usw.

Die Nummern der Selektionsfelder dienen als Adressen für die jeweiligen Leitinformationen, und zwar sowohl bei der Übertragung von der Leitbake zum Fahrzeug als auch bei der Auswahl der Leitinformationen im Fahrzeug. Das Schema des Selektionsnetzes ist im Fahrzeug in Form der Koordinaten x₁, x₂, x₃ ... y₁, y₂, y₃ ... für die einzelnen Ringe im Festwertspeicher FSP gespeichert. Dabei genügt es also, in diesem Speicher FSP bei 14 Ringen jeweils 14 Werte für x und y zu speichern, damit auf relativ einfache Weise das gewählte Fahrtziel einem bestimmten Selektionsfeld und damit einer bestimmten Leitinformation zuzuordnen. Hierzu werden die berechneten relativen Zielkoordinaten x und y einer Vergleichseinrichtung^{r}VGA (Fig. 2) zugeführt und dort mit den Selektionsnetzkoordinaten x₁ ... x₁₄, y₁ ... y₁₄ aus dem Festwertspeicher FSP verglichen. Aus diesem Vergleich gewinnt man eine Selektionsfeldadresse fᵢ, welche der weiteren Vergleichseinrichtung VGL zugeführt wird. In dieser Vergleichseinrichtung werden aus dem gesamten im Fahrzeugempfänger FE empfangenen Leitinformationen jeweils die dem bestimmten Selektionsfeld f; zugehörigen Informationen ausgewählt und im Leitinformationsspeicher LSP gespeichert. Der Leitinformationsspeicher LSP enthält also alle Informationen, die der Fahrzeugführer benötigt, um das Ziel oder gegebenenfalls die nächste Leitbake zu erreichen. Die Ausgabe der jeweils ortsbezogenen Leitinformationen erfolgt entsprechend der jeweiligen Fahrzeugposition, welche aus dem Positionsspeicher PSP entnommen wird.

Der Positionsspeicher PSP wird jeweils beim Passieren einer Bake auf Null gestellt und von da an laufend mit Hilfe der Koppelnavigationseinrichtung aktualisiert. Wie erwähnt, wird der zurückgelegte Fahrtweg mit einem Wegimpulsgeber WG und die Fahrtrichtung mit einer Magnetfeldsonde MS gemessen; darauf wird in einer Vektorbestimmungseinrichtung VB der jeweilige Wegvektor ermittelt. Dieser Wegvektor wird in einem Addierer ADD der jeweiligen alten Fahrzeugposition aus dem Positionsspeicher PSP zuaddiert; die daraus resultierende neue Fahrzeugposition wird in den Positionsspeicher wieder eingegeben.

Die Leitinformationen werden zweckmäßigerweise als Kette von Leitvektoren gegeben, wie dies in Fig. 4 dargestellt ist. Der empfohlene Weg beginnt beispielsweise an einer Leitbake BK oder knüpft am letzten Zwischenziel einer Leitempfehlung an. Die Fig.4 zeigt nun, was beispielsweise an Informationen für den dargestellten Streckenabschnitt übertragen und im Fahrzeug angezeigt wird. Beginnt das Fahrzeug den Leitvektor LV1 zu verfolgen, was in der Autonavigationseinrichtung AN festgestellt wird, so wird beim dargestellten Beispiel das Verkehrszeichen »Hauptverkehrsstraße« mit angezeigt. In Fig. 4 ist jeweils zu dem betreffenden Zeichen die Anzeigedauer als Anzahl von Leitvektoren angegeben. Das erwähnte Verkehrszeichen »Hauptverkehrsstraße« wird also für die Dauer eines Leitvektors angezeigt. Noch während das Fahrzeug den Leitvektor LV1 verfolgt, wird der Leitvektor LV2 aus den gespeicherten Koordinaten seines Anfangs und seines Endes errechnet und bereits angezeigt. Der Fahrer hat also Zeit, sich in die richtige Fahrspur einzuordnen. Zu Beginn des Leitvektors LV2 erscheint dann das Verkehrszeichen »Vorfahrt beachten« und wird für die Dauer von 5 Leitvektoren angezeigt, also bis zum Ende des Leitvektors LV6. Außerdem wird im Anzeigefeld ein Fahrtrichtungspfeil für den Leitvektor LV3 angezeigt. Auch die Entfernung bis zur Kreuzung am Ende des Leitvektors LV2 kann laufend berechnet und angezeigt werden. Weitere Verkehrszeichen können in der erwähnten Weise übertragen und angezeigt werden.

Eine Anzeigemöglichkeit für den Leitvektor ist in Fig. 5 dargestellt. Dabei handelt es sich um ein Rundinstrument RI mit einer Winkeleinteilung WE, wobei ein Richtungspfeil RP die jeweils empfohlene Fahrtrichtung beschreibt. In der Mitte ist außerdem ein Anzeigefeld AF für eine alphanumerische Entfernungsangabe vorgesehen. Hier ist abzulesen, ab wann die empfohlene und angezeigte Richtungsänderung gilt. Im Beispiel von Fig. 5 ist also an dem Anzeigegerät abzulesen, daß nach 310 Metern halbrechts abgebogen werden soll.

Für die vorangehende Beschreibung der Selektion relevanter Leitempfehlungen wurde ein Selektionsnetz zugrunde gelegt, welches gemäß Fig. 3 nach einem kartesischen Koordinatensystem aufgebaut ist. Verkehrstechnisch könnte aber auch ein mit Polarkoordinaten beschriebenes Selektionsnetz vorteilhaft sein. In Fig. 6 ist ein derartiges Selektionsnetz mit Polarkoordinaten dargestellt. Wie bei dem Selektionsnetz nach Fig. 3 sind auch hier die einzelnen Selektionsfelder fortlaufend nummeriert. Die einzelnen Ringe sind nunmehr kreisförmig; dabei nehmen die Radien r; exponentiell von innen nach außen zu. Mit r;=0,1 +2ⁱ km und mit i : 0 ... 15 überdeckt ein solches Selektionsnetz ein kreisförmiges Gebiet mit einem Durchmesser von 3277 km. Ansonsten erfolgt die Berechnung des Zielfeldes und die Zuordnung zu den Leitinformationen entsprechend dem vorher beschriebenen Verfahren.

Die Leitbaken senden ihre Leitempfehlungen geordnet nach Selektionsfeldern aus, und zwar zyklisch, beginnend mit den Selektionsfeldern des ersten Ringes, dann des zweiten Ringes usw. Bei dieser Datenübertragungsprozedur muß sichergestellt werden, daß die Auswerteeinrichtung AW das Telegramm der Leitempfehlungen auch richtig interpretiert, wenn das betreffende Fahrzeug zu irgendeinem beliebigen Zeitpunkt in den Sendebereich einer Leitbake einfährt. Aus diesem Grund werden die Leitbaken-Telegramme in eine Anzahl von Blöcken unterteilt. Zweckmäßigerweise entsprechen diese Blöcke jeweils einem Ring des Selektionsfeldes. Fig. 7 zeigt schematisch den Aufbau eines solchen Leitbaken-Telegramms, das zyklisch abgestrahlt wird. Jeder Block wird durch ein Synchronisierzeichen eingeleitet und durch ein Sicherungsbyte abgeschlossen. Der Block BO beinhaltet die Leitbaken-Kennzeichnung, die Blöcke B1 bis B14 die Leitempfehlungen für die Selektionsfelder der entsprechenden Ringe R1 bis R14. Zeitverluste durch Rastfelder sind bei dieser Codierungsart relativ gering. Denn ein Fahrzeug kann beispielsweise als erstes den Block B4 aufnehmen und als letztes den Block B3, während ein anderes Fahrzeug, das etwas später in den Sendebereich der Leitbake gelangt, als erstes den Block B10 und als letztes den Block B9 empfängt.

Eine mögliche Codierung für die einzelnen Blöcke des Leitbaken-Telegramms ist in den Fig. bis 11 dargestellt. Die Fig. zeigt die Codierung des Blocks B0, also die Leitbaken-kennzeichnung. Hierfür können beispielsweise 8 Byte verwendet werden. Der Block BO beginnt wie jeder andere Block mit einem Synchronisierzeichen SYN mit 8 Bit. Als nächstes folgt der Abschnitt OFB, in welchem der betreffende Ring als Orts- oder Fernbereich gekennzeichnet werden kann. Beim Block BO steht auch hier nur eine 0. Daran schließt sich ein Codeabschnitt BAK für die Bakenkoordinaten. Im Beispiel sind hier für die x-Koordinaten und für die y-Koordinaten jeweils 20 Bit vorgesehen. Den Abschluß des Blocks BO bildet dann eine zyklische Blocksicherung ZYB.

Die Fig. 10 zeigt eine Codierung für einen Ring R im Ortsbereich, also für einen der inneren Ringe des Selektionsnetzes. Nach dem Synchronisierzeichen SYN ist die Ringnummer, beispielsweise 1 oder 2, codiert. Die Zahl der Ringe für den Ortsbereich ist jedoch von Leitbake zu Leitbake variabel. In ländlichen Regionen wird der Ortsbereich im allgemeinen größer sein als in innerstädtischen Gebieten mit einem dichten Straßennetz und kleineren Abständen zwischen den Leitbaken. Deshalb wird im Anschluß an die Ringnummer jeweils markiert, wie die folgenden Informationen zu interpretieren sind. Das nächste Byte gibt im Codierungsbereich AUF den Ansatzpunkt bzw. das Ausgangsfeld für die Kette der Leitvektoren an. Das kann entweder der Ring 0000, also der Ort der Leitbake, oder das letzte Zwischenziel einer Leitempfehlung sein, die zu einem Selektionsfeld SEL eines weiter innen liegenden Ringes R geführt hat.

Danach folgt eine variable Zahl von Leitvektoren LV1, LV2 ... , von denen jeder mit drei Byte codiert sein kann. In Fig.9 ist eine solche Leitvektorcodierung dargestellt. Mit je 8 Bit für die x- und y-Koordinaten kann man Zwischenziele in einem Gebiet von 2560 m x 2560 m in 10 m-Einheiten beschreiben. Im städtischen Gebiet dürfte ein Ortsbereich diese Abmessungen nicht überschreiten, wohl aber in Vorstädten oder in ländlichen Regionen. Deshalb kann man im Bereich OFB der Leitempfehlung nach Fig.10 die letzten beiden Bit für die Angabe eines Maßstabes benutzen (dort mit M bezeichnet). Man kann auf diese Weise die 10 m-Einheiten beispielsweise mit den Faktoren 1, 2, 5 oder 10 multiplizieren und erhält so maximal einen Ortsbereich von 25,6 km x 25,6 km.

Das Ende der zum Selektionsfeld 1 (SEL1) eines Ringes führenden Leitvektorkette LV1, LV2 ... wird durch ein Schlußzeichen SZ markiert (Fig. 10). Dieses Schlußzeichen lautet beispielsweise 1111; daran schließt sich die Adresse des nächsten Selektionsfeldes (SEL2) als Anfangszeichen AZ an. Danach folgt wieder die Markierung eines Ausgangsfeldes und der nachfolgenden Leitvektoren usw. Hinter dem Schlußzeichen SZ für das zwölfte Selektionsfeld eines Ringes folgt die zyklische Blocksicherung ZYB wie in Fig. 8.

Die Leitempfehlungen der Ringe im Fernbereich sind wesentlich kürzer. Hierfür ist ein Beispiel in Fig. 11 angegeben. Für jedes Selektionsfeld SEt_{-"} SELᵢ₊₁ usw. ist nur ein Byte vorgesehen. Dabei bedeutet i jeweils das erste Selektionsfeld des betreffenden Ringes usw. In diesem einen Byte für jedes Selektionsfeld ist jeweils ein bestimmtes Selektionsfeld im Ortsbereich codiert, welches anzufahren ist, um zum Fernziel zu gelangen. Es ist also jeweils ein Ring R und ein Selektionsfeld SEL als Zwischenziel programmiert. Der Weg zu diesen Zwischenzielen ist jeweils den entsprechenden Telegrammblöcken für die angegebenen Ringe R zu entnehmen.

Die Menge an Informationen, die mit einem Leitbakentelegramm übertragen werden muß, wird von Leitbake zu Leitbake unterschiedlich sein. Sie hängt von der Größe der Ortsbereiche und damit von der Anzahl der erforderlichen Leitvektoren ab. Beinhaltet eine Leitempfehlung viele Richtungsänderungen oder wird auf viele Verkehrszeichen hingewiesen, so sind viele Leitvektoren zu übertragen. Ist dagegen der einzuschlagende Weg einfach zu beschreiben, so benötigt man nur wenige Leitvektoren. Durch den Aufbau des Selektionsnetzes mit nach außen größerwerdenden Maschen wird jedoch insgesamt gewährleistet, daß die gesamte benötigte Informationsmenge von der einzelnen Bake in der zur Verfügung stehenden Zeit an die passierenden Fahrzeuge übertragen werden kann.

## Patentansprüche

1. Leitsystem für den Individualverkehr in einem Straßennetz mit an den Straßen angeordneten ortsfesten Leitbaken (BK), welche Leitinformationen zur Erreichung der von ihrem Standort aus wählbaren Fahrtziele zyklisch an alle passierenden mit einem entsprechenden Empfänger (FE) ausgestatteten Fahrzeuge übermitteln, wobei in den einzelnen Fahrzeugen jeweils ein bestimmtes Fahrtziel mittels eines Eingabegerätes (EG) wählbar ist und aus der Gesamtheit der von einer Leitbake (BK) übermittelten Leitinformationen die dem gewählten Fahrtziel zugeordneten Leitinformationen mittels einer Vergleichseinrichtung (VGL) auswählbar sind, dadurch gekennzeichnet, daß die Leitinformationen von jeder Bake (BK) nach Selektionsfeldern (SEL) geordnet aussendbar sind, wobei jedes Selektionsfeld einen bestimmten Bereich eines Selektionsnetzes (Fig. 3, Fig. 6) darstellt, im Mittelpunkt welches Selektionsnetzes die betreffende Leitbake (BK) liegt, und wobei die Größe der einzelnen Selektionsfelder mit wachsender Entfernung vom Mittelpunkt exponentiell zunimmt, daß das im Fahrzeug nach Festwert-Koordinaten eingegebene wählbare Fahrtziel ebenfalls einem bestimmten Selektionsfeld eines in Größe und Aufbau mit dem Selektionsnetz der Leitbaken übereinstimmenden Selektionsnetzes zugeordnet ist, wobei der Mittelpunkt des Fahrzeug-Selektionsnetzes jeweils der aktuelle Standort des Fahrzeuges ist, und daß beim Passieren einer Leitbake die Vergleichseinrichtung (VGL) die Leitinformation entsprechend dem in diesem Augenblick sowohl im Fahrzeug-selektionsnetz als auch im Bakenselektionsnetz übereinstimmenden Selektionsfeld auswählt.

2. Leitsystem nach Anspruch 1, dadurch gekennzeichnet, daß das Schema des Selektionsnetzes für die von den Leitbaken übermittelten Leitinformationen durch kartesische Koordinaten festgelegt ist.

3. Leitsystem nach Anspruch 1, dadurch gekennzeichnet, daß das Schema für die von jeder Leitbake übertragenen Leitinformationen durch Polarkoordinaten (Fig. 6) festgelegt ist.

4. Leitsystem nach einem der Ansprüche 1 bis 3, dadurch gekennzeichnet, daß im Fahrzeug eine Eingabeeinrichtung (EG) zur Eingabe von absoluten Zielkoordinaten (x_{z}, y_{z}) vorgesehen ist.

5. Leitsystem nach Anspruch 4, dadurch gekennzeichnet, daß in jedem Fahrzeug eine Vergleichseinrichtung (SUB) vorgesehen ist, um durch Differenzbildung aus den beim Passieren einer Leitbake empfangenen Leitbakenkoordinaten (x_{B}, _{YB}) und den eingegebenen Zielkoordinaten (x_{z}, y_{z}) die relativen Zielkorrdinaten (x, y) zu bilden.

6. Leitsystem nach Anspruch 5, dadurch gekennzeichnet, daß im Fahrzeug eine weitere Vergleichseinrichtung (VGA) vorgesehen ist, um durch Vergleich der relativen Zielkoordinaten (x, y) mit in einem Festspeicher (FSP) gespeicherten Koordinaten der einzelnen Selektionsfelder (x1 ... x14; y1 ... y14) das dem gewählten Fahrtziel zugehörige Selektionsfeld (fᵢ) zu bestimmen.

7. Leitsystem nach einem der Ansprüche 1 bis 6, dadurch gekennzeichnet, daß im Fahrzeug ein Speicher (LSP) zur Speicherung der dem ausgewählten Selektionsfeld zugehörigen Leitinformationen vorgesehen ist und daß diesem Speicher für Leitinformationen eine Ausgabeeinrichtung (AG) nachgeschaltet ist.

8. Leitsystem nach Anspruch 7, dadurch gekennzeichnet, daß die Weitergabe von gespeicherten Leitinformationen aus dem Leitinformationsspeicher (LSP) an die Ausgabeeinrichtung (AG) durch eine den jeweiligen Standort des Fahrzeuges bestimmende Koppelnavigationseinrichtung (WG, NS) steuerbar ist, wobei die Koppelnavigationseinrichtung jeweils beim Passieren einer Leitbake auf die axekate Position rückstellbar ist.

°. Verfahren zur Übertragung von Leitinformationen in einem Leitsystem nach einem der Ansprüche 1 bis 8, wobei die einzelnen Leitbaken (BK) jeweils zyklisch Leitbaken-Telegramme (Fig.8-11) aussenden, dadurch gekennzeichnet, daß jeweils nach Blöcken geordnet eine Leitbaken-Kennzeichnung sowie der Reihe nach Leitinformationen für die einzelnen Ziel-Selektionsfelder ausgesendet werden.

10. Verfahren nach Anspruch 9, dadurch gekennzeichnet, daß jeweils einem bestimmten der konzentrisch angeordneten Ringe (R1, R2 ... ) von Selektionsfeldern ein eigener Block (B1, B2 ...) im Leitbaken-Telegramm zugeordnet wird, wobei zu Beginn eines jeden Blockes ein Synchronisierzeichen (SYN) und zu Ende eine zyklische Blocksicherung (ZYB) ausgesendet wird.

11. Verfahren nach Anspruch 9 oder 10, dadurch gekennzeichnet, daß lediglich für Selektionsfelder im inneren Bereich des Selektionsnetzes genaue Weginformationen in Form von Leitvektoren übertragen werden, während für Selektionsfelder im äußeren Bereich des Selektionsnetzes jeweils lediglich ein Selektionsfeld des inneren Bereiches als Zwischenziel codiert übertragen wird.

## Claims

1. A guide system for the individual traffic in a road network, comprising stationary guide beacons (BK) arranged on the roads to provide selective destination routing from their respective locations, each said beacon cyclically transmitting information to all passing vehicles equipped with a corresponding receiver (FE), each individual vehicle having an input device (EG) for selecting a specific destination, and the route information assigned to the selected destination being selected from the total routing information transmitted by a guide beacon (BK) by means of a comparison device (VGL), characterised in that the route information can be emitted by each guide beacon (BK), having been classified in accordance with selection panels (SEL), where each selection panel represents a specific region of a selection network (Fig. 3, Fig. 6), in the centre point of which selection network is arranged the relevant guide beacon (BK), and where the size of the individual selection panels increases exponentially with increasing distance from the centre point, the selectable destination being input into the vehicle in accordance with fixed value coordinates, and assigned to a specific selection panel of a selection network which in respect of size and structure corresponds to the selection network of the guide beacon, where the centre point of the vehicle selection network is the current position of the vehicle, and that when passing a guide beacon, the comparison device (VGL) selects the route information in accordance with the selection panel which at that moment is identical in both the vehicle selection network and the guide beacon selection network.

2. A guide system as claimed in Claim 1, characterised in that the scheme of the selection network for the route information transmitted by the guide beacons is determined by means of Cartesian coordinates.

3. A guide system as claimed in Claim 1, characterised in that the pattern for the route information transmitted by each guide beacon is determined by means of polar coordinates (Fig. 6).

4. A guide system as claimed in one of Claims 1 to 3, characterised in that an input device (EG) for feeding absolute destination coordinates (x_{z}, yz) is arranged in the vehicle.

5. A guide system as claimed in Claim 4, characterised in that in each vehicle is arranged a comparison device (SUB) in order to form the relative destination coordinates (x, y) by difference formation from the guide beacon coordinates (_{Xb}, yₑ) received when passing a guide beacon and the input destination coordinates (x_{z}, ^{y}z).

6. A guide system as claimed in Claim 5, characterised in that a further comparison device (VGA) is arranged in the vehicle in order to determine the selection panel (f;) which is assigned to the selected destination, by comparing the relative destination coordinates (x, y) with coordinates stored in a permanent store (FSP) of the individual selection panels (x1 ... x14; yl ... y14).

7. A guide system as claimed in one of Claims 1 to 6, characterised in that a store (LSP) for storing the route information assigned to the selected selection panel is arranged in the vehicle, and that an output device (AG) is connected following this store for route information.

8. A guide system as claimed in Claim 7, characterised in that the retransmission of stored control information from the route information store (LSP) to the output device (AG) is controllable by a dead reckoning navigation device (WG, NS) which determines the respective location of the vehicle, where the dead reckoning navigation device can be reset to the exact position when passing any given guide beacon.

9. A process for transmitting route information in a guide system as claimed in one of Claims 1 to 8, where the individual guide beacons (BK) cyclically emit guide beacon telegramms (Fig. 8 -11), characterised in that a guide beacon characteristic is emitted, being arranged in accordance with blocks and items of route information can be consecutively emitted for the individual destination selection panels.

10. A process as claimed in Claim 9, characterised in that one specific ring of the concentrically arranged rings (R1, R2 ...) of selection panels is assigned a separate block (B1, B2 ... ) in the guide beacon telegram, where a synchronising character (SYN) is emitted at the beginning of each block and a cyclic block safety signal (ZYB) at the end.

11. A process as claimed in Claim 9 or 10, characterised in that exact route information is transmitted in the form of control vectors only for selction panels in the internal region of the selction network, whereas only one selction panel of the internal region is transmitted in coded fashion as intermediate destination for selection panels in the external region of the selection network.

## Revendications

1. Système de guidage pour le trafic individuel dans un réseau routier avec des balises de guidage (BK) fixes, disposées dans les rues et qui transmettent cycliquement à tous les véhicules qui passent et qui sont équipés de récepteurs correspondants (FZ) des informations de guidage pour atteindre les destinations qui sont susceptibles d'être choisies à partir de leur emplacement de stationnement, du type dans lequel, dans chacun des différents véhicules une destination déterminée est susceptible d'être choisie à l'aide d'un appareil d'entrée (EG), et qu'à partir de la totalité des informations de guidage qui sont transmises par une balise de guixage (BK) sont susceptibles d'être choisies, par l'intermédiaire d'un comparateur (VGL), les informations de guidage qui sont associées à la destination, caractérisé par le fait que les informations de guidage sont susceptibles d'être émises par chaque balise avec un ordonnancement selon des plages de sélection (SEL), chaque plage de sélection représentant une certaine zone d'un réseau de sélection (figure 3, figure 6), au centre dudit réseau de sélection se situant la balise de guidage concernée (BK) alors que la grandeur des différentes plages de sélection augmente de façon exponentielle avec l'accroissement de la distance au centre, que la destination qui est susceptible d'être choisie et qui a été introduite dans le véhicule selon des coordonnées à valeurs fixes est également associée à une plage de sélection déterminée d'un réseau de sélection qui concorde, en grandeur et en constitution, avec le réseau de sélection de la balise de guidage, le centre du réseau de sélection du véhicule représentant l'emplacement actuel du véhicule, et que lors du passage devant une balise de guidage le comparateur (VGL) sélectionne l'information qui correspond à la plage de sélection qui concorde à cet instant aussi bien dans le réseau de sélection du véhicule que dans le réseau de sélection de la balise.

2. Système de guidage selon la revendication 1, caractérisé par le fait que le schéma du réseau de sélection pour les informations de guidage qui sont transmises par les balises de guidage, sont déterminées par des coordonnées cartésiennes.

3. Système de guidage selon la revendication 1, caractérisé par le fait que les schémas pour les informations de guidage qui sont transmises par chacune des balises de guidage, sont déterminés par des coordonnées polaires (figure 6).

4. Système de guidage selon l'une des revendications 1 à 3, caractérisé par le fait qu'il est prévu dans le véhicule un dispositif d'entrée (EG) pour l'introduction de coordonnées absolues de destination (x_{z}, y_{z}).

5. Système de guidage selon la revendication 4, caractérisé par le fait que dans chaque véhicule est prévu un comparateur (SUB) pour former les coordonnées relatives de destination (x, y), à partir de la formation de la différence entre les coordonnées de la balise de guidage (_{XB}, ys) reçues lors du passage d'une balise de guidage et les coordonnées de destination introduites (x_{z}, y_{z}).

6. Système de guidage selon la revendication 5, caractérisé par le fait qu'il est prévu dans le véhicule un second comparateur (VGA) pour déterminer la plage de sélection (f;) associée à la destination choisie, par comparaison des coordonnées relatives (x, y) de la destination avec les coordonnées, mémorisées dans une mémoire morte (FSP), des différentes plages de sélection (x1 ... x14; y1 ... y14).

7. Système de guidage selon l'une des revendications 1 à 6, caractérisé par le fait qu'il est prévu dans le véhicule une mémoire (LSP) pour la mémorisation des informations de guidage qui sont associées à la plage de sélection choisie, et qu'en aval de cette mémoire pour les informations de guidage est monté un dispositif de sortie (AG).

8. Système de guidage selon la revendication 7, caractérisé par le fait que la transmission d'informations de guidage mémorisées, de la mémoire d'informations de guidage (LSP) au dispositif de sortie (AG), est susceptible d'être commandée par un dispositif de navigation de couplage (VG, NS) déterminant l'emplacement de stationnement du véhicule considéré, ledit dispositif de navigation de couplage étant susceptible d'être ramené à la position exacte, au passage d'une balise de guidage.

9. Procédé pour la transmission d'informations de guidage dans un système de guidage selon l'une des revendications 1 à 8, dans lequel les différentes balises de guidage (BK) émettent respectivement et cycliquement des télégrammes de balises de guidage (figures 8 -11), caractérisé par le fait qu'avec un ordonnancement par blocs, on émet une identification de balise de guidage ainsi que, successivement, des informations de guidage pour les différentes plages de sélection de destination.

10. Procédé selon la revendication 9, caractérisé par le fait qu'à un anneau déterminé des anneaux des plages de sélection (R1, R2 ... ), disposés de façon concentrique, est associé un bloc (B1, B2 ...) qui lui est propre dans le télégramme de balise de guidage, au début de chacun des blocs étant émis un signal de synchronisation (SYN) et, à la fin, une sécurité de bloc cyclique (ZYB).

11. Procédé selon la revendication 9 ou 10, caractérisé par le fait qu'uniquement pour des plages de sélection, on transmet, à l'intérieur d'une zone du réseau de sélection, des informations de voie précises sous la forme de vecteurs de guidage, alors que pour les plages de sélection situées dans la zone extérieure du réseau de sélection, on transmet, de façon codée, et en tant que destination intermédiaire, respectivement et uniquement une plage de sélection de la zone intérieure.
